# FASCICULE DE BREVET EUROPEEN

(11) **EP 1 477 954 B1**
(45) Date de publication et mention de la délivrance du brevet: **26.01.2011**
(21) Numéro de dépôt: 04380077.0
(22) Date de dépôt: 02.04.2004
(51) Int. Cl.: G09F 7/16, G09F 7/00, G09F 5/00, G09F 3/00

(54) **Procédé pour l'identification de cendres mortuaires**
Identifikationssysteme für Feuerbestattungsaschen
Identification system for crematory ashes

(30) Priorité: 25.04.2003 ES 200300959
(43) Date de publication de la demande: 17.11.2004
(73) Titulaire: Marcs Urnas Bach, S.L., 08226 Terrassa (Barcelona) (ES)
(72) Inventeur: Bach Lahor, Santiago, 08226 Terrassa (Barcelona) (ES)
(74) Mandataire: Espiell Volart, Eduardo Maria

(56) Documents cités:
- US-A- 1 373 014

## Description

Ce brevet d'invention a pour objet le procédé pour l'identification de cendres mortuaires provenant du processus de crémation du cadavre afin que, en aucun moment, il ne puisse exister, durant et après ce processus, aucun doute sur l'appartenance des cendres provenant de celle-ci.

Pour diverses raisons, aussi bien volontaires que sociales, hygiéniques et sanitaires, les demandes d'incinération des défunts sont chaque fois plus nombreuses, les cendres étant ultérieurement remises aux familles pour exécuter les dernières volontés reçues en son moment.

### ÉTAT DE LA TECHNIQUE

Les techniques employées actuellement, basées sur l'introduction du corps sans vie dans un four crématoire, à une température suffisamment élevée pour aboutir à l'incinération des parties les plus résistantes de l'organisme à la chaleur, notamment la structure des os et recueillir le résidu de cendres correspondant, à l'inconvénient que par possible erreur ou par mégarde administrative il puisse se produire une confusion ou un échange de ces cendres, car actuellement il faut que tout élément d'identification doit être placé à l'extérieur de l'installation crématoire, pour qu'il ne soit pas abîmé par les températures élevées.

Précisément, le fait que cette identification, tel qu'une fiche ou tout autre document semblable, reste à l'extérieur, peut être la cause de cet échange ou perte accidentelle, car durant tout le processus, l'élément d'identification va rester séparé du corps qui est en train d'être incinéré.

Finalement, même les techniques modernes d'identification à travers l'examen de l'ADN sont pratiquement inefficaces face à des dépouilles transformées en cendre.

### OBJET DE L'INVENTION

Le procédé objet de cette invention résout ces inconvénients car il est basé sur l'utilisation d'une fiche ayant des dimensions appropriées et une forme de préférence circulaire, faite en un alliage métallique résistant les températures élevées, tels que des alliages de manganèse, de vanadium, de wolfram, etc. cette fiche étant tout simplement placée sur le cadavre qui va être incinéré et qui sera introduite en même temps que celui-ci à l'intérieur du four crématoire.

Les caractéristiques physico-métallurgiques de la fiche la rende résistante à la température élevée qu'il faut que l'installation atteigne pour mener à terme la crémation, de 11000° à 1500° C, en restant tout à fait inaltérée tout comme les graphismes qui y auront été préalablement gravés sur sa surface externe.

Lorsque le processus est fini, on retirera en même temps que les cendres, la fiche extérieurement affectée par la chaleur, c'est-à-dire ayant un aspect semblable à de la cendre, et même recouverte de restes des cendres elle-mêmes qu'elle identifie, mais sans aucune déformation et, comme on a déjà signalé, ses graphismes étant parfaitement lisibles sur ses faces.

Le procédé qui est décrit permettra de relier immédiatement les cendres recueillies du four crématoire et la fiche métallique située entre ces Cendres, comme décrit dans le document US-A-1373014.

Une action ultérieure permettra de remettre en même temps que la remise classique et connue des cendres à la famille, de remettre également l'élément d'identification, qui suivant l'invention est remis dans un étui approprié qui mettra l'accent sur la solemnité de son objet et la protègera de façon appropriée. Un certificat pourra optionnellement être le complément de cette action d'identification.

Pour rendre complète la description du procédé concerné par cette invention, des dessins sont annexés dans lesquels, à titre d'exemple illustratif, une mise en oeuvre du procédé en question est représentée.

Dans ces dessins,
La Figure 1 représente schématiquement le début du processus de crémation concerné le long de cette description, où l'emplacement de la fiche métallique d'identification est montré;
La Figure 2 représente, aussi schématiquement, la fin du processus conformément à la figure précédente;
La Figure 3 est une vue de front d'un élément d'exposition et de protection de la fiche;
La figure 4 est une vue en projection latérale en coupe de l'élément d'exposition, conformément à la figure précédente;

Finalement, la figure 5 montre en perspective une mise en oeuvre de l'élément d'exposition, avec un document accréditatif et personnel.

Conformément aux dessins, le procédé pour l'identification des cendres mortuaires, objet de cette invention, consiste en l'agencement d'une fiche métallique (1), représentée dans les divers dessins, qui a une forme circulaire, sur laquelle des graphismes (2) ont été préalablement inscrits se rapportant exactement à l'identification du corps qui va être introduit ainsi que le cercueil (3) dans le four crématoire (4).

Le résultat du processus d'incinération ça sera les cendres (5) entre lesquelles se trouvera la fiche (1) parfaitement inaltérée et avec toutes les coordonnées qui y sont gravées (2) parfaitement lisibles.

Un socle d'exposition en matériau résistant et transparent (6), pourvu d'une base appropriée, permettra de placer la fiche, située dans le creux postérieur (8), sur laquelle une pellicule (9) sera ultérieurement placée qui empêchera que la fiche tombe ou de détache. La base (7) pourra porter une plaque gravée (7) complémentaire pour l'identification.

L'ensemble sera conditionné dans une boîte (10) de finition et d'aspect extérieur approprié pour son objet.

En même temps qu'avec la fiche (1) parfaitement placée sur le socle d'exposition (6) on pourra compléter le processus d'identification, optionnellement, en préparant et en remettant un document d'attestation ou d'accréditation.

Il faut dire, finalement, que l'objet du procédé décrit et la raison de cette invention ne sont pas limités à l'identification de cendres provenant de la crémation d'un corps humain qui est mort mais qu'il pourra également s'agir d'un animal domestique ou assimilé étant donné l'attrait spécial qu'exercent, dans la société actuelle, ces animaux domestiques et les souhaits de leurs propriétaires en ce qui concerne leurs dépouilles.

Le procédé objet de la présente invention ayant été suffisamment écrit, il faut indiquer que toute variation de forme, finition et aspect extérieur des éléments utilisés pour la mise en oeuvre du procédé ainsi que les types de matériaux employés ne changeront en rien son esprit qui est résumé dans les revendications suivantes.

## Revendications

1. Procédé pour l'identification de cendres mortuaires avec une fiche metallique placée sur le corps sans vie qui va être soumis au processus de crémation, cette fiche métallique pourvue, sur ses faces, des inscriptions gravées avec des graphismes ou des coordonnées nécessaires à l'identification complète du corps, cette fiche ayant été faite en un alliage métallique résistant et inaltérable à des températures élevées de 1100 à 1550°C qui sont atteintes à l'intérieur du four crématoire et qui, lorsque la crémation sera finie, sera recueillie, sans aucune déformation ni altération, en même temps que les cendres correspondant aux coordonnées d'identification gravées sur la fiche charactérisé par le fait que cette fiche métallique est placée et émise ultérieurement, dans le creux postérieur d'un socle d'exposition, possédant une pellicule de protection postérieur pour éviter que la fiche métallique se détache.

2. Procédé pour l'identification de cendres mortuaires avec une fiche metallique conformément à la revendication 1, **caractérisé par le fait que** le socle d'exposition possède
une plaque gravée complémentaire d'identification sur la base de l'expositeur, en même temps qu'un document optionnel d'attestation et d'authenticité.

## Claims

1. Procedure for identifying cremated remains (ashes) with a metal plate placed on the deceased body to be cremated, the aforesaid metallic plate provided on its faces, with inscriptions engraved with graphics or details required for the full identification of the body, said plate having been made of a resistant metal alloy stable at high temperatures of 1100 to 1500°C reached inside the crematory oven and which, once the cremation is over, will be collected, without any deformity or alteration, at the same time as the ashes corresponding to the identification details engraved on the plate, **characterised by** the fact that this metal plate is placed and ultimately emitted, in the rear niche of a display base, having a rear protective film to prevent the metal plate from coming off.

2. Procedure for identifying cremated remains (ashes) with a metal plate according to claim 1, **characterised in that** the base for display has a complementary engraved plate for identification on the base of the display, at the same time as an optional document of certification and authenticity.

## Patentansprüche

1. Verfahren zur Identifikation von Feuerbestattungsaschen mit einer Metallplakette, die auf dem leblosen Körper angebracht wird, der dem Verfahren der Feuerbestattung unterzogen wird, wobei diese Metallplakette auf ihre Seiten mit Beschriftungen versehen ist, die mit Schriftzeichen oder Koordinaten graviert sind, die zur vollständigen Identifizierung des Körpers erforderlich sind, wobei diese Plakette aus einer Metalllegierung hergestellt ist, die widerstandsfähig und bei erhöhten Temperaturen von 1100 bis 1550 °C, die im Inneren des Feuerbestattungsofens erreicht werden, unveränderlich ist, und die nach Beendigung der Feuerbestattung ohne jede Verformung oder Veränderung gleichzeitig mit den Aschen eingesammelt wird, die den Identifikationskoordinaten entsprechen, die auf die Plakette graviert sind, **dadurch gekennzeichnet, dass** diese Metallplakette schließlich im Hohlraum hinter einem Ausstellungssockel angebracht und ausgestellt wird, der einen Schutzfilm zum späteren Schutz umfasst, um zu verhindern, dass sich die Metallplakette ablöst.

2. Verfahren zur Identifikation von Feuerbestattungsaschen mit einer Metallplakette nach Anspruch 1, **dadurch gekennzeichnet, dass** der Ausstellungssockel eine zusätzliche gravierte Identifikationsplakette auf der Basis der Ausstellungsvorrichtung umfasst und gleichzeitig ein optionales Dokument zur Bescheinigung der Authentizität.
